# EUROPÄISCHE PATENTSCHRIFT

(11) **EP 0 385 137 B1**
(45) Veröffentlichungstag und Bekanntmachung des Hinweises auf die Patenterteilung: **18.08.1993**
(21) Anmeldenummer: 90102287.1
(22) Anmeldetag: 06.02.1990
(51) Int. Cl.: F24H 1/28

(54) **Sturzbrennerheizkessel**
Boiler equipped with a downstream burner
Chaudière de chauffage avec un bruleur s'étendant à partir du haut vers le bas

(30) Priorität: 25.02.1989 DE 8902265 U
(43) Veröffentlichungstag der Anmeldung: 05.09.1990
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.-Ing.

(56) Entgegenhaltungen:
- DE-A- 3 304 455
- DE-A- 3 442 467
- DE-A- 3 536 627
- DE-U- 8 703 930

## Beschreibung

Die Erfindung betrifft einen Sturzbrennerheizkessel mit leistungsregelbarem Brenner und, Abgastemperaturregelung gemäß Oberbetriff des Hauptanspruches.

Derartige Heizkessel sind bspw.nach der DE-A-35 36 627 bekannt, bei dem es sich allerdings nicht um einen Sturzbrennerheizkessel handelt und für den auch kein leistungsregelbarer Brenner vorgesehen ist. Um Heizenergie zu sparen, aber auch um die Brennerlaufzeiten zu verkürzen, werden Öl- oder Gasgebläsebrenner verstärkt eingesetzt, die mit abgestufter oder sog. modulierender Leistung betrieben werden können, um die Leistung der Brenner in Zeiten geringeren Wärmebedarfs entsprechend anpassen zu können. Dabei ergibt sich aber das Problem, daß die Abgastemperatur der Kessel sinkt und der Schornstein nicht ausreichend mit Wärme beaufschlagt wird, was zu einer Kondensation der Verbrennungsgase im Schornstein führen kann, die es aber zu verhindern gilt, da sonst der Schornstein durchfeuchtet. In diesem Zusammenhang sind schon die verschiedensten Lösungen vorgeschlagen worden, bspw. auch in Form von temperaturabhängig regelbaren Klappen, die mit Gestängen, Stellmotoren, aber auch Bimetall-Elementen verstellbar sind (siehe DE-U-87 03 930). Derartige Klappenregelungen arbeiten mehr oder weniger zufriedenstellend. "Mehr oder weniger" deshalb, weil man kesselseitig keine entsprechenden Maßnahmen getroffen hat, d.h. auf die wirksame Wärmeübertragungsfläche, die zwangsläufig Auswirkung auf die Höhe der Abgastemperatur hat, hat man keinen Einfluß genommen.

Der Erfindung liegt demgemäß die Aufgabe zugrunde, einen Kessel der eingangs gennanten Art bei Verwendung als Sturzbrennerheizkessel dahingehend zu verbessern, daß mit einfachen Mitteln und Maßnahmen eine optimalere Abgastemperaturregelung selbsttätig bewirkt werden kann, verbunden mit der Maßgabe, bei gewünscht hoher Abgastemperatur für einen möglichst direkten Weg der Abgase zum Rauchgasabzugsstutzen des Heizkessels zu sorgen.

Diese Aufgabe ist mit einem Heizkessel der eingangs genannten Art nach der Erfindung durch die im Kennzeichen des Hauptanspruches angeführten Merkmale gelöst.

Durch diese erfindungsgemäße Ausbildung ist dafür gesorgt, daß in Zeiten geringeren Wärmebedarfs, also niedrig eingestellter Brennerleistung, die Heiz- bzw. Rauchgase in hohem Maße durch den bei geöffneter Verschlußklappe freigestellten Rauchgaskanal abströmen können, wobei aber dafür gesorgt ist, daß in diesem Rauchgaskanal sowohl der Widerstand als auch die Wärmeübertragungsfläche ganz wesentlich reduziert sind, so daß die durchströmenden Heizgase dort nur noch wenig Wärme abgeben können und mit relativ hohem Temperaturniveau in den Abzug gelangen. Von der Kesselkonstruktion her ist dies einfach dadurch zu erreichen, daß man im Bereich des Rauchgaskanales dort einfach einige der Längsrippen wegläßt. Die Breite und Querschnittsform der Verschlußklappe ist dem Querschnitt des Rauchgaskanales angepaßt, und die Klappe sitzt dabei abzugsseitig hinter dem Rauchgaskanal am dort angeordneten Bimetall-Regler und kann deshalb, da in einem relativ temperaturniedrigen Bereich angeordnet, aus einem entsprechend dünnen Blechsegment mit relativ geringem Gewicht ausgebildet sein, das problemlos von einem an sich bekannten Bimetall-Regler bewegt werden kann. Durch diese Ausbildung geht zwar durch den rippenfrei ausgebildeten Rauchgaskanal Heizfläche verloren, andererseits muß aber keine zusätzliche Heizfläche an anderer Stelle vorgesehen werden, weil bei geschlossener Klappe die Verbrennungsgase durch die anderen, normal bemessenen Heizgaszüge abströmen, und zwar mit höherem Strömungswiderstand und höherer Geschwindigkeit, wodurch aber der Wärmeübergang an diesen Heizflächen erhöht wird.
Für einen Sturzbrennerkessel der hier vorliegenden Art, bei dem also der Abgasstutzen seitlich neben einer ringförmig den Brenneranschlußbereich umgebenden Sammelkammer angesetzt ist, ist dabei wesentlich, daß der von Längsrippen freigestellte Rauchgaskanal unter der Einmündung des Abgasstutzens angeordnet und der hebelartig ausgebildete Bimetall-Regler mit seinem freien Ende im Abgasstutzen befestigt und die Einmündung des Abgasstutzens im Querschnitt rechteckig ausgebildet und mit ihrer großen Achse quer zur Längsachse des Kessels angeordnet ist. Dadurch ist der relativ breite Abströmquerschnitt des Rauchgaskanales besser erfaßbar.
Im Gegensatz zum Horizontalheizkessel nach der DE-A- 35 36 627, bei dem die stationäre Blende entweder nur zur Vergleichmäßigung der Heizgaszugbeaufschlagung vorgesehen ist oder bei als separat verstellbarer Blende zur Erhöhung der Abgastemperatur, regelt sich die Stellung der Klappe beim erfindungsgemäßen Heizkessel von selbst. Den besonderen Abströmverhältnissen bei einem Sturzbrenner-Heizkessel, der keine bevorzugt angeströmten, oben liegende Heizgaszüge aufweist, ist durch die Anordnung der rippenfreien Zone unmittelbar unter dem Abzugstutzen Rechnung getragen, so daß die Heizgase auf direktem und kurzem Weg bei geöffneter Klappe in den Abzugsstutzen gelangen können. Zur Verbesserung der Verteilung der Abgase über dem Abzugsquerschnitt im Bereich des Abgasstutzens ist vorteilhaft der untere Begrenzungsrand der Einmündung schießschartenartig ausgebildet.

Der erfindungsgemäße Sturzbrennerheizkessel wird nachfolgend anhand der zeichnerischen Darstellung eines Ausführungsbeispieles näher erläutert.

Es zeigt
- Fig. 1: einen Längsschnitt durch einen Sturzbrennerheizkessel;
- Fig. 2: schematisch eine Ansicht des Sturbrennerheizkessels von der Abzugsseite her gesehen und
- Fig. 3: einen Querschnitt durch den Sturzbrennerheizkessel gemäß Fig. 1, 2 etwa im Bereich der Verschlußklappenanordnung.

Der Sturzbrennerheizkessel besteht aus einem wasserführenden Gehäuse 1 mit einer Brennkammer 2, die von einem ringförmigen, zum Rauchgasabzug führenden, durch eine Vielzahl von Längsrippen 3 in Einzelzüge 4 gegliederten Heizgaszug 5 umgeben ist, wobei im abzugsseitigen Bereich eine abgasgemperaturabhängig verstellbare Verschlußklappe 6 angeordnet ist. Insoweit sind derartige Kessel im Prinzip bekannt. "Im Prinzip" deshalb, weil derartige Abgastemperaturregelungen, soweit bekannt, ausschließlich an Heizkesseln mit horizontal orientierter Längsachse verwendet werden. Wesentlich ist nun, daß vor der Verschlußklappe 6 im Heizgaszug 5 ein längsrippenfreier Rauchgaskanal 7 mit einer Breite angeordnet bzw. vorgesehen ist,die mindestens der Breite dreier Einzelzüge 4 entspricht, daß ferner die Breite und die Querschnittsform der Verschlußklappe dem Querschnitt des Rauchgaskanales 7 entspricht und daß schließlich die Klappe 6 an einem abzugsseitig hinter dem Rauchgaskanal 7 angeordneten Bimetall-Regler 8 angeordnet ist.

Beim dargestellten Ausführungsbeispiel des Sturzbrennerkessels befindet sich der Gasabzugsstutzen 9 seitlich neben einer ringförmig den Brenneranschlußbereich 10 umgebenden Sammelkammer 11. Hierbei ist der Rauchgaskanal 7 unter der Einmündung 12 des Abgasstutzens 9 angeordnet, und der hebelartig ausgebildete Bimetall-Regler 8 mit seinem klappenfreien Ende 13 im Abgasstutzen 9 befestigt. Wie insbesondere aus Fig. 2 ersichtlich, ist dabei die Einmündung 12 des Abgasstutzens 9 im Querschnitt rechteckig ausgebildet und mit ihrer großen Achse 14 quer zur Längsachse 15 des Kessels angeordnet. Die Wand des Abgasstutzens 9 ist dabei so gestaltet, wie ebenfalls ohne weiteres aus Fig. 2 erkennbar, daß sich schornsteinseitig ein kreisförmiger Querschnitt des Abgasstutzens 9 ergibt. Um eine gute Abgasverteilung der bei geöffneter Verschlußklappe 6 bevorzugt durch den Rauchgaskanal 7 abströmenden Verbrennungsgase über den gesamten Abzugsquerschnitt zu erreichen, ist, wie ebenfalls aus Fig. 2 ersichtlich, der untere Begrenzungsrand in der Einmündung 12 vorteilhaft in Form von Schießscharten 17 ausgebildet.

## Patentansprüche

1. Sturzbrennerheizkessel mit leistungsregelbarem Brenner und Abgastemperaturregelung, bestehend aus einem wasserführenden Gehäuse (1) mit Brennkammer (2), die von einem ringförmigen, zum Rauchgasabzug führenden, durch eine Vielzahl von Längsrippen (3) in Einzelzüge (4) gegliederten Heizgaszug (5) umgeben ist, wobei im abzugsseitigen Bereich eine abgastemperatur-abhängig verstellbare, einen oder mehrere Einzelzüge (4) abdeckende Verschlußklappe (6) und im Heizgaszug (5) ein längsrippenfreier Rauchgaskanal (7) mit einer Breite angeordnet ist, die mindestens der Breite dreier Einzelzüge (4) entspricht, **dadurch gekennzeichnet**,
daß die Klappe (6) mit einem Bimetall-Regler (8) versehen und der hebelartig ausgebildete Bimetall-Regler (8) mit seinem klappenfreien Ende (13) im Abgasstutzen (9) befestigt ist und daß der Rauchgaskanal (7) unter der Einmündung (12) des Abgasstutzens (9) angeordnet und dessen Einmündung (12) im Querschnitt rechteckig ausgebildet und mit ihrer großen Achse (14) quer zur Längsachse (15) des Kessels angeordnet ist.

2. Heizkessel nach Anspruch 1,
**dadurch gekennzeichnet,**
daß der untere Begrenzungsrand (16) der Einmündung (12) schießschartenartig ausgebildet ist.

## Claims

1. An overhead burner-type heating boiler including an output-controlled burner and an exhaust gas temperature control, comprising a water-carrying housing (1) including a combustion chamber (2) surrounded by an annular heating gas tubing (5) leading to the flue gas discharge pipe and being subdivided by a plurality of longitudinal fins (3) into individual tubings (4), with a closure flap (6) adjustable in response to the exhaust gas temperature and covering one or more individual tubings (4) being provided in the discharge side area, and with a flue gas channel (7) clear of longitudinal fins being provided in the heating gas tubing (5) at a width corresponding at least to the width of three indivudal tubings (4), characterized in that the flap (6) is provided with a bimetal control (8), that the bimetal control (8) of lever-type configuration with the flap-free end (13) thereof is fixed within the exhaust gas nozzle (9), that the flue gas channel (7) is located underneath the termination (12) of the exhaust gas nozzle (9), and that the termination (12) thereof is of rectangular cross-section and, with the large axis (14) thereof, is disposed transverse of the longitudinal axis (15) of the boiler.

2. A heating boiler according to claim 1, characterized in that the lower limiting rim (16) of the termination (12) is of loop hole-type configuration.

## Revendications

1. Chaudière de chauffage munie d'un brûleur renversé à puissance réglable et d'une régulation de température des gaz brûlés, constituée d'une enveloppe de passage d'eau (1) contenant une chambre de combustion (2) entourée par un conduit de gaz chauds (5) allant à l'évacuation des gaz de fumées et divisé en conduits individuels (4) par un grand nombre de nervures longitudinales (3), un volet de fermeture (6) réglable en fonction de la température des gaz brûlés et recouvrant un ou plusieurs conduits individuels étant disposé dans la zone d'évacuation des gaz brûlés et un conduit de gaz de fumées (7) dépourvu de nervures longitudinales, ayant une largeur au moins égale à la largeur de trois conduits individuels (4) étant disposé dans le conduit de gaz chauds (5), caractérisée en ce que le volet (6) est muni d'un régulateur bimétallique (8), ce régulateur bimétallique (8), constitué en forme de levier, étant monté dans la tubulure de gaz brûlés (9) par son extrémité (13) dépourvue de volet, et en ce que le conduit de gaz de fumées (7) est disposé sous l'embouchure (12) de la tubulure de gaz brûlés (9), cette embouchure (12) étant constituée avec une section rectangulaire et son grand axe (14) étant disposé perpendiculairement à l'axe longitudinal (15) de la chaudière.

2. Chaudière de chauffage selon la revendication 1, caractérisée en ce que le bord de limitation inférieur (16) de l'embouchure (12) est constitué avec des brèches de passage.
